# EUROPÄISCHE PATENTSCHRIFT

(11) **EP 0 797 698 B1**
(45) Veröffentlichungstag und Bekanntmachung des Hinweises auf die Patenterteilung: **15.09.1999**
(21) Anmeldenummer: 96945487.5
(22) Anmeldetag: 08.10.1996
(51) Int. Cl.: D06B 19/00

(54) **VORRICHTUNG ZUM FARBFIXIEREN BEIM REAKTIVFÄRBEN**
DEVICE FOR FIXING DYE IN REACTIVE DYEING
DISPOSITIF POUR FIXER LES COULEURS LORS D'OPERATIONS DE TEINTURE PAR COLORANTS REACTIFS

(30) Priorität: 16.10.1995 DE 19538429
(43) Veröffentlichungstag der Anmeldung: 01.10.1997
(73) Patentinhaber: A. Monforts Textilmaschinen GmbH & Co, 41238 Mönchengladbach (DE)
(72) Erfinder: VAN WERSCH, Kurt, D-41844 Wegberg (DE)
(74) Vertreter: von Creytz, Dietrich, Dipl.-Phys.
(86) Internationale Anmeldenummer: DE9601929
(87) Internationale Veröffentlichungsnummer: WO9714839

(56) Entgegenhaltungen:
- EP-A- 0 087 740
- DE-A- 1 460 769
- DE-A- 2 552 562
- DE-B- 2 658 863

## Beschreibung

Die Erfindung betrifft eine Vorrichtung zum Farbfixieren beim Reaktivfärben von Zelluloseware mit einem Foulard zum Aufbringen einer den Reaktivfarbstoff enthaltenden Farbflotte auf die Ware und mit einem dem Foulard nachgeschalteten Lufttrockner (siehe z.B DE-A-1460769), der eine Kammer mit Warenein- und -auslaß sowie mit steuerbarem Absaugkanal und steuerbarem Umwälzlüfter aufweist. Bevorzugt saugt der Umwälzlüfter die Luft mit Hilfe eines Ventilators über ein Heizregister an. Der Ventilator und/oder das Heizregister können steuerbar sein. Man kann daher auch von einem Umwälz-Heizlüfter sprechen.

Die Vorrichtung ist vorzugsweise dazu vorgesehen, ein Reaktivfärbeverfahren mit einer Farbflotte, welche Hilfsmittel zum Binden des Reaktivfarbstoffs an die Zellulosefasern enthält, auszuführen. Im Rahmen der Erfindung umfaßt der Begriff "Zelluloseware" textile Stoffbahnen aus Zellulosegarn bzw. -fasern, einschließlich Baumwolle, Viskose, PES/Viskose, PES/Co, Viskose/Wolle, PA/Wolle, Modal-Fasern und dergleichen. Wenn gesagt wird, der Lufttrockner besitze eine Kammer mit Warenein-und -auslaß sowie mit Absaugkanal und Umwälzlüfter, so wird damit zugleich eine Mehrzahl von mindestens zwei Kammern mit Ein- und Auslässen und/oder eine Mehrzahl von mindestens zwei Absaugkanälen und Umwälzlüftern pro Kammer gemeint.

Für das kontinuierliche Färben von Maschen- oder Webware, z.B. auch aus 100 % Zellulose, mit Reaktivfarbstoffen werden heute weltweit hauptsächlich vier Verfahren angewendet, nämlich das Pad-Batch-Verfahren mit einer Kaltverweilzeit zwischen dem Fouladieren und dem Waschen, das Pad-Dry-Thermofixier-Verfahren mit einer Trocken- und einer Heißluftfixier-Passage zwischen dem Fouladieren und dem Waschen, das Pad-Steam-Verfahren mit einer Dämpfpassage zwischen dem Fouladieren und dem Waschen und das Pad-Dry-Pad-Steam-Verfahren mit einer Zwischen-trockenstufe und einer Dämpfstufe zwischen dem Fouladieren und dem Waschen.

Die zum Einsatz kommenden Reaktivfarbstoffe können nach der Stärke Ihrer Reaktivität eingestuft werden. Die Reaktivität der Farbstoffe hat Einfluß auf die Dauer der Verweilzeit beim Pad-Batch-Verfahren, auf Temperatur und Zeit beim Pad-Dry-Thermofixier-Verfahren und auf Temperatur sowie Zeit beim Pad-Dry-Pad-Steam-Prozeß. Auch die Höhe der Farbausbeute und/oder des Fixiergrades sind abhängig von der Reaktivität. Eine in der nachfolgenden Reihe zunehmende Reaktivität besitzen die auch in Kaltfärbesystemen mit 40 °C einzusetzenden Farbstoffe: Monochlortriazin, Vinylsulfon, Dichlorchinoxalin, Monofluortriazin, Difluorchlorpyrimidin und Dichlortriazin.

Um den Reaktivfarbstoff in die Faser zu binden, werden je nach Verfahren von den Farbwerken die verschiedensten Hilfsmitteltypen und -mengen empfohlen. Beispielsweise kommen beim Pad-Batch-Verfahren bis zu 30 g/l Soda, 35 ml/l NaOH 38° Bé, 70 ml/l Wasserglas 37 - 40° Bé und 80 g/l Harnstoff infrage. Beim Bad-Dry-Thermofixier-Verfahren werden bis zu 30 g/l Soda, 5 g/l Kochsalz, 20 g/l Natriumbicarbonat und 200 g/l Harnstoff und bei dem Pad-Steam-Verfahren sowie bei dem Pad-Dry-Pad-Steam-Verfahren werden bis zu 30 g/l Soda, 20 ml/l NaOH 38° Bé und 250 g/l Kochsalz/Glaubersalz verwendet. Diese Hilfsmittel, speziell Natronlauge, Wasserglas, Soda, Harnstoff und Kochsalz, die in relativ hohen Mengen eingesetzt werden, gehen bei der vorgesehenen Anwendung zum Teil in die Abluft, zum größten Teil aber beim sich an das Farbfixieren anschließende Waschen ins Abwasser.

In dem Bestreben die Abluft- und Abwasserbelastung beim Reaktivfärben von Zelluloseware zu verhindern, den erforderlichen Maschinenpark zu verkleinern und den Färbeprozeß bei vermindertem Energieaufwand in kürzerer Zeit als bisher ausführen zu können, kam der Erfinder zu der Erkenntnis, die Reaktivität der Farbstoffe selbst mit dem Trocknungsverhalten der behandelten Ware so in Verbindung zu setzen, daß eine optimale Farbausbeute ohne die hohen bzw. aggressiven Hilfsmittelmengen, wie Harnstoff, Wasserglas, Soda, Natronlauge und/oder Kochsalz, zu erzielen ist (siehe z.B. DE-A-2552 562).

Demgemäß liegt der Erfindung die Aufgabe zugrunde, eine Vorrichtung zu schaffen, die es erlaubt, die Reaktivität der eingesetzten Farbstoffe mit dem Trocknungsverhalten dieser Ware so in Verbindung zu setzen, daß eine optimale Farbausbeute bereits ohne die genannten aggressiven Hilfsmittelmengen in einem kombinierten - vorzugsweise kontinuierlichen - Verweilund Trocknungsprozeß zu erzielen ist.

Für die eingangs beschriebene Vorrichtung mit einem Lufttrokkner, der eine Kammer mit Warenein- und -auslaß sowie steuerbarem Absaugkanal und steuerbarem Umwälzlüfter aufweist, besteht die erfindungsgemäße Lösung darin, daß die Kammer steuerbare Dampfinjektoren besitzt, daß in der Kammer ein auf die Steuermittel von Absaugkanal und Dampfinjektoren geschaltetes Kliwaweßgerät zum Einregeln eines vorgegebenen Dampfgehalts in der Umluft vorgesehen ist und daß der Ware am Warenauslaß ein Ausgangs-Restfeuchte-Meßgerät in Steuerverbindung mit dem Umwälzlüfter zum Einregeln einer noch reaktionsfähigen Restfeuchte der Ware bis zum Warenauslaß zugeordnet ist.

Durch die Erfindung wird erreicht, daß in der Kammer bzw. im Lufttrockner ein bestimmter Dampfgehalt der Luft aufrechtzuerhalten und dafür zu sorgen ist, daß die Ware am Ausgang der Kammer noch eine reaktionsbereite Restfeuchte aufweist. Zugleich wird erreicht, daß unabhängig vom Gewicht der Ware, das heißt auch unabhängig von der mit der Ware in den Trockner bzw. die Kammer eingebrachten Menge an Wasser, ständig, auch bei leichtester Ware, ein bestimmter, vorgegebener Dampfgehalt in der Luft der Kammer einregelbar ist.

Bei Anwendung stellte sich unter anderem heraus, daß eine außer dem jeweiligen Reaktivfarbstoff als Hilfsmittel (zum Binden des Farbstoffs an die Zellulosefasern) ausschließlich Netzmittel und Natriumbicarbonat (NaHCO3) oder ein ähnlich schwaches Alkali enthaltende Färbeflotte ausgezeichnete Färbeergebnisse liefert, wenn die mit der Flotte getränkte Zelluloseware in einem Lufttrockner durch Verweilbehandlung von größenordnungsmäßig 2 Minuten Dauer bei größenordnungsmäßig 25 Vol.% Dampfgehalt der Luft fixiert wird. Bei den Versuchen konnten die Zahlenwerte 1 bis 3 Minuten und mehr und von 15 bis 50 Vol.% oder mehr variieren.

Erfindungsgemäß soll die Kammer steuerbare Dampfinjektoren besitzen. Hierunter wird verstanden, daß die Kammer Mittel zum gesteuerten Einblasen von Dampf aufweisen soll. Jede Kammer kann also eine beliebige Zahl von Dampfinjektoren, einschließlich der Zahl Eins, enthalten. Die Dampfinjektoren und deren Steuermittel sollen so ausgebildet sein, daß der Dampfeinlaß ganz abzusperren oder graduell von Null bis zu einem Maximum einzuschalten ist. Mehr oder weniger große Dampfmengen werden benötigt, wenn andernfalls der Dampfgehalt der Kammerluft unter ein vorgegebenes Maß fallen würde. Das kann beispielsweise eintreten, wenn die in die Kammer einlaufende Ware zu wenig Flüssigkeit mit sich führt. Ist dagegen der Dampfgehalt der Kammerluft - laut Messung eines Kliwaweßgeräts - zu groß, wird geregelt so lange Luft mit dem Absaugkanal abgezogen, bis der vorbestimmte Dampfgehalt (in Vol.%) eingestellt ist.

Die Einhaltung des vorgenannten Kammerklimas ist zwar für das Verfahren wichtig, aber nicht ausreichend, hinzukommen muß eine vorgegebene Verweildauer der Ware im reaktionsbereiten Zustand. Es muß also verhindert werden, daß die Ware vor Ablauf der Verweildauer einen Zustand erreicht, bei dem die aufgebrachten Farbstoffe nicht mehr oder nicht mehr ausreichend mit den Zellulosefasern oder dergleichen reagieren können. Das ist im allgemeinen der Fall, wenn die Ware eine Mindest-Restfeuchte, z.B. - je nach Warenart - 10 bis 30 % des Warengewichts, unterschreitet.

Für die entsprechende Regelung des Kammerklimas weist daher die erfindungsgemäße Vorrichtung am Warenauslaß der Kammer oder kurz hinter dem Auslaß außerhalb der Kammer ein Restfeuchtemeßgerät, das sogenannte Ausgangs-Restfeuchtemeßgerät, auf, mit dem das Maß der Restfeuchte gemessen wird, welches die Ware noch besitzt, wenn sie durch die Kammer hindurch gelaufen ist. In Abhängigkeit von den Meßergebnissen dieses Ausgangs-Restfeuchtemeßgeräts wird der Umwälzlüfter bzw. werden die Umwälzlüfter des Trockners derart gesteuert, daß die Trokknungsleistung des Trockners, bevorzugt durch Drehzahlreduzierung der Umwälzlüfter, vermindert wird, bis die Ware am Kammerausgang die erforderliche Mindest-Restfeuchte aufweist.

Wenn die erfindungsgemäße Vorrichtung zwei oder mehr hintereinander geschaltete Lufttrockner-Kammern umfaßt, genügt es im allgemeinen, den Kammern insgesamt ein einziges Ausgangs-Restfeuchtemeßgerät am Warenauslaß der letzten Kammer zuzuordnen. Falls es nicht sicher ist, daß die Ware bereits am Wareneinlaß die erforderliche Mindest-Restfeuchte besitzt, kann auch an den Eingang der Kammer oder der Kammern ein Eingangs-Restfeuchtemeßgerät gesetzt werden. Mit diesem Gerät können gegebenenfalls vorgeschaltete Vorrichtung zum Tauchen oder Netzen der Ware mit der Farbflotte bzw. Abquetschen der Farbflotte und/oder zum Befeuchten der Ware gesteuert werden.

Im Bereich zwischen Foulard und Kammereingang kann der Ware auch eine den Foulard regelnde Farbmetrik gemäß EP 0 411 414 B1 zugeordnet werden. Bevorzugt sind die Feuchte- und Farbmeßgeräte zu kombinieren. Das gilt insbesondere beispielsweise dann, wenn sich die Messungen hin- und hergehend über die Breite der Ware bzw. Warenbahn erstrecken sollen.

Nach Vorstehendem kann gesagt werden, die erfindungsgemäße Vorrichtung weise - abgesehen von der Regelung der Farbverteilung nach EP 0 411 414 B1 - bevorzugt zwei Regelkreise, nämlich einen ersten Regelkreis mit einem ersten Regler zum Regeln der Umwälzluftmenge und damit der Trocknerleistung Kammertemperatur über den Umwälzlüfter in Abhängigkeit von der Ausgangs-Restfeuchte der Ware und einem zweiten Regelkreis und einem zweiten Regler zum Regeln des Kammerklimas durch wahlweises Ansteuern eines Ventilators im Absaugkanal oder eines Ventils zum Einblasen von Dampf durch die Dampfinjektoren in Abhängigkeit von einer Klimamessung in der Kammer.

In der erfindungsgemäßen Vorrichtung werden die früher bei Färbeprozessen eingesetzten aggressiven bzw. umweltschädlichen Hilfsmittel gewissermaßen durch einen kontrollierten Dampfgehalt beim Trocknen substituiert. Im Einzelfall kann mit Farbflotten gearbeitet werden, die als Hilfsmittel nur noch etwa 1 bis 2 g/l Netzmittel und etwa 10 g/l Natriumbicarbonat enthalten. Die Färbeergebnisse werden um so besser, je größer das Reaktionsvermögen der eingesetzten Farbstoffe ist. In diesem Sinne als besonders günstig erwiesen sich Reaktivstoffe auf der Basis von Dichlortriazin. Verbesserungen und weitere Ausgestaltungen der Erfindung werden in den Unteransprüchen angegeben.

Anhand der schematischen Darstellung eines Ausführungsbeispiels werden Einzelheiten der Erfindung erläutert.

Diese dargestellte Anlage besitzt einen Einlaufbereich 1 mit Docke 2, Mulde 3 und hohem Einlauf 4. Die in Transportrichtung 5 laufende textile Warenbahn 6 wird im Anschluß an die Mulde 3 einem Färbefoulard 7 mit Flottentrog 8 und Quetsche 9 zugeführt, mit Farbflotte 10 versehen und in der Quetsche 9 gleichmäßig entwässert. Nach einer kurzen Luftpassage 11 - gegebenenfalls mit Befeuchtungseinrichtung 12 - und eventuell mit Kompensator 13 wird die Warenbahn 6 einem Lufttrockner, das ist im Ausführungsbeispiel eine Hotflue 14, zugeführt. Der Wareninhalt der Hotflue soll so groß sein, daß die erfindungsgemäß bevorzugte Verweildauer einhaltbar ist.

Die Befeuchtungseinrichtung 12 wird vorzugsweise beim Anfahren der Anlage zum Befeuchten eines Vorläufers/Mitläufers und zum Aufbauen des erforderlichen Kammerklimas innerhalb der die Hotflue 14 umschließenden Kammer 15 benutzt. Die Kammer 15 besitzt einen Wareneinlaß 16 und einen Warenauslaß 17. In der Kammer befinden sich im Ausführungsbeispiel zwei Reihen von Leit- und Förderwalzen 18, über die die Warenbahn 6 in Mäandern herumgeleitet wird. Die in der Hotflue 14 behandelte Warenbahn 6 kann im Anschluß an den Warenauslaß 17 die Ware 6 beispielsweise über eine Mulde 19, einen hohen Auslauf 20 auf eine Docke 21 gewickelt oder unmittelbar zu einer Waschmaschine, z.B. über einen Kompensator 22 zu einer Waschmaschine 23 oder dergleichen, geleitet werden.

Im Rahmen der Erfindung bevorzugte Merkmale sind ein Absaugkanal 24, der Bodeneinlässe 25 und Deckeneinlässe 26 innerhalb der Kammer 15 haben kann und der an seinem Auslaß 27 einen Ventilator 28 mit frequenz- bzw. drehzahlgeregeltem Motor besitzt. Der Absaugkanal 24 ist daher in der Lage, der Regelung des Abluft-Ventilatormotors entsprechend mehr oder weniger oder gar keine Abluft 29 aus der Kammer 15 abzuziehen. Grundsätzlich kann diese Regelung auch durch Steuerung des zugehörigen Heizregisters bzw. dessen Heizmittel erfolgen. Der Ventilatormotor folgt eventuellen Steuerbefehlen aber im allgemeinen elastischer als eine Heizung.

Ein weiteres bevorzugtes Merkmal der erfindungsgemäßen Vorrichtung sind Dampfinjektoren 30, z.B. am Boden 31 der Kammer 15, die über ein steuerbares Ventil 32 (bzw. je ein steuerbares Ventil) abzusperren oder mit mehr oder weniger Dampf aus einer entsprechenden Dampfquelle 33 zu versorgen sind. Bevorzugt wird dem Ventilator 28 und den Dampfinjektoren 30 ein erster Regler 34 zugeordnet, der abhängig von den mit einem innerhalb der Kammer 15 angeordneten Steuerweßgerät 35 gewonnenen Klimawerten - Dampfgehalt der Luft in der Kammer 15 - das Kammerklima regeln soll. Dann soll der erste Regler 34 entweder den Dampfgehalt des Kammerklimas durch Inbetriebsetzen des Ventilators 28 bzw. Vergrößern der Ventilatordrehzahl vermindern oder durch Inbetriebsetzen der Dampfinjektoren 30 vergrößern. Der erste Regler 34 gehört demgemäß zu einem ersten Regelkreis zum Regeln des Kammerklimas mit Hilfe des Ventilators 28 oder der Dampfinjektoren 30 abhängig von den mit dem Klimameßgerät 35 ermittelten Wert des Dampfgehalts der Kammerluft.

Weitere bevorzugte Merkmale der erfindungsgemäßen Vorrichtung sind die in der Kammer 14 (gegebenenfalls bevorzugt in jeder Kammer) angeordneten Umwälzlüfter 36 und ein am Warenauslaß 17 oder unmittelbar danach positioniertes Ausgangs-Restfeuchtemeßgerät 37. Letzteres wird auf einen zweiten Regler 38 geschaltet, der den oder die Umwälzlüfter 36 steuert. Der zweite Regler 38 bildet also zusammen dem Umwälzlüfter 36 und dem Ausgangs-Restfeuchte-Meßgerät 37 einen zweiten Regelkreis.

Der erste Regelkreis mit dem ersten Regler 34 umfaßt das Kammerklima-Meßgerät 35, das nicht nur den Motor des Ventilators 28 des Absaugkanals 24, sondern auch - alternativ -die Ventile 32 der Dampfinjektoren 30 steuert. Mit dem ersten Regler 34 kann daher der Dampfgehalt der Luft in der Kammer 15 unabhängig davon geregelt werden, welche Feuchtemenge - momentan oder warenabhängig - mit der Ware 6 in die Kammer 15 transportiert wird. Die Feuchtemenge hängt beispielsweise auch stark vom Warengewicht ab. Mit schwerer Ware wird viel Feuchte, mit leichter Ware wenig Feuchte in die Kammer 15 gebracht. Mit dem Absaugkanal 24 kann die Feuchte herabgesetzt werden. Ein wichtiger Aspekt der Erfindung besteht daher darin, daß alternativ zum Absaugkanal 24 Dampfinjektoren 30 vorgesehen werden. Mit Hilfe der Dampfinjektoren 30 kann der Dampfgehalt der Luft in der Kammer 15 erhöht werden, falls die einlaufende Ware 6 nicht genug Feuchte in die Kammer bringt.

Ein Aspekt des Verfahrens, dessen Durchführung die erfindungsgemäße Vorrichtung dient, besteht darin, eine bestimmte Verweildauer der Ware 6 in der Kammer 15 zu gewährleisten. Während der gesamten Verweildauer muß die Ware mindestens so feucht sein, daß die aufgebrachte Farbflotte in der gewünschten Weise mit den Zellulosefasern oder dergleichen reagieren kann. Da die Ware beim Eingang in die Kammer, am Wareneinlaß 16, praktisch unmittelbar aus dem Foulard 7 kommt, hat sie dort im allgemeinen eine ausreichende Restfeuchte. Wenn das nicht der Fall sein sollte, kann die Befeuchtungseinrichtung 12 eingeschaltet werden. Zur eventuellen Kontrolle der Ware 6 am Wareneinlaß 16 kann daher ein Eingangs-Restfeuchte-Meßgerät 39 vorgesehen werden.

Wie gesagt, ermöglicht es die erfindungsgemäße Vorrichtung die Ware 6 bis zum Kammerausgang, am Warenauslaß 17 so feucht zu halten, daß das System Ware und aufgebrachte Farbflotte reaktionsbereit zur Bindung der Farbe an die Zellulosefasern bleibt. Zur Kontrolle und Aufrechterhaltung dieses Zustandes wird der zweite Regelkreis mit dem zweiten Regler 38 erfindungsgemäß vorgesehen. Stellt beispielsweise das AusgangsRestfeuchte-Meßgerät 15 eine zu geringe Restfeuchte fest, so wird über den zweiten Regler 38 die Umwälzluftmenge durch Verringern der Drehzahl des oder der Umwälzlüfter 36 herabgesetzt, so daß die Ware langsamer trocknet.

Wenn beispielsweise eine Ware mit 200 g/m² mit 70 % Restfeuchte in die Kammer 15 einläuft und die Kammer nach der vorgeschriebenen Verweilzeit mit 15 % Restfeuchte verläßt, würde eine Ware mit nur 100 g/m² und ebenfalls 70 % Restfeuchte am Kammereingang (Wareneinlaß 16) bei sonst gleichen Bedingungen schon innerhalb der Kammer 15 - vielleicht nach etwa der Hälfte der vorgeschriebenen Verweilzeit - eine Restfeuchte von 15 % aufweisen und danach für eine weitere Reaktion von Farbflotte und Zelluloseware zu trocken sein. Um das zu vermeiden, wird in der erfindungsgemäßen Vorrichtung über den Regler 38 die Umwälzluftmenge über die Drehzahl der Umwälzlüfter 36 so weit reduziert, daß die leichte Ware den Trockner mit mindestens derselben Restfeuchte von 15 % wie die schwere Ware verläßt. Beispielsweise kann es dazu erforderlich sein, daß der zweite Regler 38 die Drehzahl der Umwälzlüfter 36 auf ungefähr den halben Wert reduziert.

Wenn dagegen eine schwerere Ware mit z.B. 400 g/m² ebenfalls mit 70 % Restfeuchte in den Trockner einläuft, wird bei Einstellung der Umwälzlüfter 36 entsprechend der Ware mit 200 g/m² die Ware den Trockner mit etwa 30 % Restfeuchte verlassen. In diesem Fall ist die Verweilzeit (der reaktionsbereiten Ware) auf jeden Fall eingehalten. Allerdings kann man die Drehzahl der Umwälzlüfter 36 - wenn das möglich ist - erhöhen, so daß eine schnellere Trocknung stattfände; für das Ergebnis der Farbfixierung spielt jedoch die Restfeuchte, mit der die Ware 6 die Hotflue 14 verläßt, keine Rolle, wenn nur die vorgeschriebene Mindestfeuchte vorliegt.

Durch die Erfindung wird eine Vorrichtung geschaffen, mit der es möglich ist, ein Verfahren zum Farbfixieren beim Reaktivfärben von Zelluloseware bzw. Zellulosefasern aller Art in einer Farbflotte, die Hilfsmittel zum Binden des Reaktivfarbstoffs an die Zellulosefaser enthält, auszuführen, wobei die mit der Farbflotte fouladierte Zelluloseware in einem Lufttrockner einer Verweilbehandlung vorgegebener Dauer mit einem vorgegebenen Dampfgehalt der Luft in der Trockenkammer unterzogen werden kann. In der Vorrichtung wird die Restfeuchte der Zelluloseware bis zum Ausgang der Kammer auf einen Wert gehalten, bei dem die Reaktion des Farbstoffs mit den Zellulosefasern stattfindet. Zugleich ist unabhängig vom Gewicht der Ware, das heißt auch unabhängig von der mit der Ware in den Trockner eingebrachten Menge an Wasser, ständig - auch bei leichtester Ware - ein bestimmter Dampfgehalt in der KammerLuft einregelbar.

### Bezugszeichenliste

- 1 =: Einlaufbereich
- 2 =: Docke
- 3 =: Mulde
- 4 =: hoher Einlauf
- 5 =: Transportrichtung
- 6 =: Ware
- 7 =: Färbefoulard
- 8 =: Flottentrog
- 9 =: Quetsche
- 10 =: Farbflotte
- 11 =: Luftpassage
- 12 =: Befeuchtungseinrichtung
- 13 =: Kompensator
- 14 =: Hotflue
- 15 =: Kammer (14)
- 16 =: Wareneinlaß
- 17 =: Warenauslaß
- 18 =: Leit- und Förderwalze
- 19 =: Mulde
- 20 =: hoher Auslauf
- 21 =: Docke
- 22 =: Kompensator
- 23 =: Waschmaschine
- 24 =: Absaugkanal
- 25 =: Bodeneinlaß (24)
- 26 =: Deckeneinlaß (24)
- 27 =: Auslaß
- 28 =: Ventilator
- 29 =: Abluft
- 30 =: Dampfinjektor
- 31 =: Boden
- 32 =: Ventil
- 33 =: Dampfquelle
- 34 =: erster Regler
- 35 =: Klimameßgerät
- 36 =: Umwälzlüfter
- 37 =: Ausgangs-Restfeuchte-Meßgerät
- 38 =: zweiter Regler
- 39 =: Eingangs-Restfeuchte-Meßgerät

## Patentansprüche

1. Vorrichtung zum Farbfixieren beim Reaktivfärben von Zelluloseware (6) mit einem Foulard (7) zum Aufbringen einer den Reaktivfarbstoff enthaltenden Farbflotte (10) auf die Ware (6) und mit einem dem Foulard (7) nachgeschalteten Lufttrockner (14), der eine Kammer (15) mit Warenein- und -auslaß (16, 17) sowie mit steuerbarem Absaugkanal (24) und steuerbarem Umwälzlüfter (36) aufweist,
**dadurch gekennzeichnet**,
daß die Kammer (15) einstellbare Dampfinjektoren (30) besitzt, daß in der Kammer (15) ein auf die Steuermittel (34) von Absaugkanal (24) und Dampfinjektoren (30) geschaltetes Klimameßgerät (35) zum Einregeln eines vorgegebenen Dampfgehalts in der Umluft vorgesehen ist und daß der Ware (6) am Warenauslaß (17) ein Ausgangs-Restfeuchtemeßgerät (37) in Steuerverbindung mit dem Umwälzlüfter (36) zum Einregeln einer noch reaktionsfähigen Restfeuchte der Ware (6) bis zum Warenauslaß (17) zugeordnet ist.

2. Vorrichtung nach Anspruch 1,
**gekennzeichnet durch**
einen ersten Regler (34) zum Regeln des Kammerklimas durch wahlweises Ansteuern eines Ventilators (28) im Absaugkanal (24) oder eines.Ventils (32) zum Einblasen von Dampf durch die Dampfinjektoren (30) in Abhängigkeit von einer Klimamessung in der Kammer (15) und einen zweiten Regler (38) zum Regeln der Kammertemperatur über den Umwälzlüfter (36) in Abhängigkeit von einer Ausgangs-Restfeuchtemessung der Ware (6).

3. Vorrichtung nach Anspruch 1 oder 2,
**dadurch gekennzeichnet**,
daß der Absaugkanal (24) einen Ventilator (28) mit drehzahlgeregeltem Antriebsmotor aufweist.

4. Vorrichtung nach mindestens einem der Ansprüche 1 bis 3,
**dadurch gekennzeichnet**,
daß zwischen den Foulard-Ausgang und den Wareneinlaß (16) des Lufttrockners (14) eines relativ zur Verweilzeit der Ware (6) im Lufttrockner kurze Luftpassage (11) geschaltet ist.

5. Vorrichtung nach mindestens einem der Ansprüche 1 bis 4,
**dadurch gekennzeichnet**,
daß der Ware (6) am bzw. unmittelbar vor dem Wareneinlaß (16) der Kammer (15) ein Eingangs-Restfeuchte-Meßgerät (39) zugeordnet ist.

6. Vorrichtung nach mindestens einem der Ansprüche 1 bis 5,
**dadurch gekennzeichnet**,
daß als Lufttrockner mindestens eine Hotflue (14) vorgesehen ist.

7. Vorrichtung nach mindestens einem der Ansprüche 1 bis 6,
**dadurch gekennzeichnet**,
daß, insbesondere bei Einsatz einer außer den Reaktivfarbstoff als Hilfsmittel zum Binden des Farbstoffs an die Fasern der Ware (6) nur Netzmittel und ein wie Natriumbicarbonat schwaches Alkali enthaltenden Farbflotte (10), die der Kammer (15) und der Ware (6) zugeordneten Klima- bzw. Restfeuchte-Meßgeräte (35, 37) und die abhängig von den entsprechenden Meßergebnissen gesteuerten Regler (34, 38) des Absaugkanals (24) und der Dampfinjektoren (30) einerseits sowie der Umwälzlüfter (36) andererseits im Sinne einer eine vorgegebene Dauer, insbesondere größenordnungsmäßig 2 Minuten, aufweisenden Verweilbehandlung der reaktionsbereit feuchten Ware (6) im Lufttrokkner bei vorgegebenem Dampfgehalt der Luft, insbesondere größenordnungsmäßig 25 Vol.% Dampfgehalt, ausgebildet sind.

## Claims

1. Device for fixing dyes on reactive dying cellulose articles (6) with a padding machine (7) for applying a dye bath (10) containing the reactive dye onto the article (6), and with a dehumidifier (14) connected after the padding machine (7), which dehumidifier comprises a chamber (15) with an inlet and outlet for the article (16, 17) and with a controllable suction channel (24) and controllable circulating fan (36), characterised in that the chamber (15) has adjustable steam injectors (30), in that in the chamber (15) a climate measuring device (35) connected to the control means (34) of the suction channel (24) and steam injectors (30) is provided for adjusting a given steam content in the recirculated air, and in that the article (6) at the outlet (17) is assigned an exit residual moisture measuring device (37) in control connection with the circulating fan (36) for adjusting the still potentially reactive residual moisture of the article (6) up to the article outlet (17).

2. Device according to claim 1, characterised by a first control unit (34) for controlling the chamber climate by the optional triggering of a ventilator (28) in the suction channel (24) or a valve (32) for injecting steam through the steam injectors (30) in dependency on the climate measurement in the chamber (15), and a second control unit (38) for controlling the chamber temperature by means of the circulating fan (36) depending on the output measurement of residual moisture in the article (6).

3. Device according to claim 1 or 2, characterised in that the suction channel (24) comprises a ventilator (28) with a speed-controlled drive motor.

4. Device according to at least one of claims 1 to 3, characterised in that between the padding machine exit and the article inlet (16) of the dehumidifier (14) there is an air passage (11) that is short compared to the time the article (6) spends in the dehumidifier.

5. Device according to at least one of claims 1 to 4, characterised in that at or immediately in front of the article inlet (16) of the chamber (15) an input-residual moisture measuring device (39) is assigned to the article (6).

6. Device according to at least one of claims 1 to 5, characterised in that at least one hot flue (14) is provided as the dehumidifier.

7. Device according to at least one of claims 1 to 6, characterised in that, in particular on using a dye bath (10) containing only wetting agents and a weak alkali such as sodium bicarbonate in addition to the reactive dye as an additive for binding the dye onto the fibres of the article (6), the climate and residual moisture measuring devices (35, 37) assigned to the chamber (15) and the article (6) and the control units (34, 38) of the suction channel (24) and the steam injectors (30) controlled by the results of the measurements on the one hand and the circulating fans (36) on the other hand are designed to provide a drying time of the reactive damp article (6) in the dehumidifier of a given period, in particular about 2 minutes, with a given steam content of air, in particular in the order of 25 vol. % steam content.

## Revendications

1. Dispositif pour fixer les couleurs lors d'opérations de teinture de tissu cellulosique (6) par colorants réactifs comprenant un foulard (7) destiné à appliquer sur le tisu (6) un bain de teinture (10) contenant le colorant réactif et comprenant un séchoir à l'air (14) qui est monté en aval du foulard (7) et comprend une chambre (15) équipée d'une entrée et d'une sortie de tissu (16, 17) ainsi que d'un canal d'aspiration (24) commandable et d'un ventilateur de circulation (36), caractérisé en ce que la chambre (15) possède des injecteurs de vapeur (30) réglables, que dans la chambre (15) il est prévu un appareil de mesure climatique (35) qui est branché sur les moyens de commande (34) du canal d'aspiration (24) et des injecteurs de vapeur (30) et est destiné à régler une teneur en vapeur prédéterminée dans l'air de circulation et qu'à la sortie de tissu (17) il est associé au tissu (6) un appareil de mesure d'humidité résiduelle de sortie (37) en liaison de commande avec le ventilateur de circulation (36) pour régler une humidité résiduelle encore réactive du tissu (6) jusqu'à la sortie de tissu (17).

2. Dispositif selon la revendication 1, caractérisé par un premier régulateur (34) destiné à régler le climat de la chambre par une commande sélective d'un ventilateur (28) dans le canal d'aspiration (24) ou d'une soupape (32) destinée à envoyer de la vapeur dans les injecteurs de vapeur (30) en fonction d'une mesure climatique dans la chambre (15) et par un deuxième régulateur (38) destiné à régler la température de la chambre par l'intermédiaire du ventilateur de circulation (36) en fonction d'une mesure d'humidité résiduelle de sortie du tissu (6).

3. Dispositif selon la revendication 1 ou 2, caractérisé en ce que le canal d'aspiration (24) comporte un ventilateur (28) avec un moteur d'entraînement dont la vitesse est réglée.

4. Dispositif selon au moins une des revendications 1 à 3 caractérisé en ce qu'un passage à l'air (11) court par rapport au temps de séjour du tissu (6) dans le séchoir à l'air est monté entre la sortie du foulard et l'entrée de tissu (16).

5. Dispositif selon au moins une des revendications 1 à 4 caractérisé en ce qu'un appareil de mesure d'humidité résiduelle d'entrée (39) est associé au tissu (6) au niveau de l'entrée de tissu (16) ou directement avant celle-ci.

6. Dispositif selon au moins une des revendications 1 à 5 caractérisé en ce qu'au moins une hotflue (14) est prévue comme séchoir à l'air.

7. Dispositif selon au moins une des revendications 1 à 6 caractérisé en ce que, en particulier en cas d'utilisation d'un bain de teinture (10) contenant, outre le colorant réactif, comme produit auxiliaire pour fixer le colorant sur les fibres du tissu (6), uniquement des agents mouillants et un alcali faible comme du bicarbonate de sodium, les appareils de mesure climatique ou d'humidité résiduelle (35, 37) associés à la chambre (15) et au tissu (6) et les régulateurs (34, 38) du canal d'aspiration (24) et des injecteurs de vapeur (30) commandés en fonction des résultats de mesure d'une part et le ventilmateur de circulation (36) d'autre part sont réalisés en vue d'un traitement de demeure et de réaction du tissu (6) humide prêt à réagir dans le séchoir à l'air, lequel traitement présente une durée prédéterminée, notamment d'un ordre de grandeur de 2 minutes, pour une teneur en vapeur prédéterminée de l'air, notamment d'un ordre de grandeur de 25% volumétriques.
